# EUROPÄISCHE PATENTSCHRIFT

(11) **EP 3 509 941 B1**
(45) Veröffentlichungstag und Bekanntmachung des Hinweises auf die Patenterteilung: **27.01.2021**
(21) Anmeldenummer: 17769000.5
(22) Anmeldetag: 06.09.2017
(51) Int. Cl.: B63G 8/32, B63G 8/33, F41F 3/10, F41F 5/04, F41F 3/07

(54) **WAFFENROHRMODUL**
WEAPON TUBE MODULE
MODULE DE CANON

(30) Priorität: 08.09.2016 DE 102016217142
(43) Veröffentlichungstag der Anmeldung: 17.07.2019
(73) Patentinhaber: thyssenkrupp Marine Systems GmbH, 24143 Kiel (DE); thyssenkrupp AG, 45143 Essen (DE)
(72) Erfinder: RIEGEL, Peter, 23568 Lübeck (DE); DOBRINDT, Dirk, 24222 Schwentinental (DE); TOOBE, Werner, 24159 Kiel (DE)
(74) Vertreter: thyssenkrupp Intellectual Property GmbH
(86) Internationale Anmeldenummer: PCT/EP2017/072370
(87) Internationale Veröffentlichungsnummer: WO 2018/046550

(56) Entgegenhaltungen:
- EP-A2- 2 345 578
- EP-A2- 2 602 179
- DE-A1-102014 213 795
- DE-A1-102014 220 409
- GB-A- 2 518 373
- US-A- 868 613
- US-A- 1 242 768
- US-B1- 6 871 610

## Beschreibung

Die Erfindung betrifft eine Vorrichtung zum schnellen und vorzugsweise gleichmäßigen Ausstoß einer großen Anzahl von Waffen, insbesondere von Minen, aus einem Waffenrohr mit großem Durchmesser.

Auf militärischen Schiffen werden Waffenrohre eingesetzt, um Objekte aufzunehmen und auszustoßen. Unter einem Waffenrohr wird ein Rohr mit in erster Näherung rundem Querschnitt verstanden. Typische Waffenrohre sind beispielsweise Torpedorohre oder Ausstoßvorrichtungen für Täuschkörper oder Sonareinrichtungen. Objekte umfassen erfindungsgemäß Waffen wie zum Beispiel Torpedos, Flugkörper, Minen sowie Täuschkörper aber auch Staucontainer. Staucontainer im Sinne dieser Erfindung sind Staucontainer wie diese zum Beispiel in Unterseebooten zur Ausbringung durch Torpedorohre Verwendung finden. Diese Staucontainer dienen dazu, Ausrüstungsgegenstände zum Beispiel für Taucher zu transportieren und im Einsatzfall insbesondere auch unter Wasser aus einem Unterseeboot auszubringen.

Es gibt eine Vielzahl an verschiedenen Waffenrohren, insbesondere auf die verwendete Technik zum Ausstoß einer Waffe. Eine Waffe wird oft mittels Druckluft ausgestoßen. Hierdurch kann eine Waffe, beispielsweise ein Torpedo, vergleichsweise schnell und einfach ausgestoßen werden. Ebenfalls ist hiermit eine hohe Beschleunigung möglich, welche benötigt wird, um einen vergleichsweise schweren Torpedo auf der kurzen Strecke des Waffenrohrs auf seine Ausstoßgeschwindigkeit zu beschleunigen. Nachteilig ist, dass dieses Verfahren vergleichsweise laut ist. Beim Abschuss eines Torpedos kann dieses in der normalen Gefechtssituation hingenommen werden, da der ausgestoßene Torpedo durch die vergleichsweise hohe Drehzahl der Schraube die Position des Abschusses bereits offenbart. Des Weiteren gibt es Waffenrohre, welche kein System zum aktiven Ausstoßen einer Waffe aufweisen. Aus solchen Waffenrohren läuft die Waffe ab, das heißt, die Waffe verlässt aus eigenem Antrieb und mit eigener Kraft das Waffenrohr. Beispielsweise ein Torpedo kann aus einem Waffenrohr ablaufen.

Es gibt jedoch auch Situationen, in welchen ein leises Ausstoßen vorteilhaft ist oder eine Waffe aus einem Waffenrohr ausgestoßen werden soll, für welche das vorhandene Ausstoßsystem nicht verwendbar ist. Beispielsweise können keine Minen aus einem Waffenrohr ausgebracht werden, welches ausschließlich für selbst ablaufende Torpedos ausgelegt ist, da Minen typischer Weise über keinen eigenen Antrieb verfügen.

Aus der DE 10 2011 087 889 A1 ist ein Unterseeboot mit einem Waffenrohr und mindestens einem Bewaffnungsmagazin bekannt, wobei das Waffenmagazin zur Anordnung im Waffenrohr ausgebildet ist. Der Ausstoß der Waffen aus dem Waffenmagazin erfolgt bevorzugt mittels Wasser oder Druckluft.

Aus der US 1 242 768 ist ein rotierbares Torpedomagazin bekannt.

Aus der DE 10 2014 220 409 A1 ist ein Unterseeboot mit Waffenrohren und einem innerhalb des Druckkörpers vor den Waffenrohren positionierbaren Magazin bekannt.

Aus der US 4,040,334 ist eine Raketenstartvorrichtung für ein Flugzeug bekannt.

Aus der DE 10 2015 205 203 A1 ist eine Waffenausstoßvorrichtung mit einer Schubkette bekannt, welche in ein Waffenrohr einführbar ist.

Aus der DE 10 2014 2013 795 A1 ist ein Waffentransportsystem für ein Unterseeboot zum Transport einer Waffe bekannt.

Aus der EP 2 395 312 B1 ist ein Speichersystem für Artilleriemunition bekannt US 6 871 610 B1 offenbart ein nicht drehbares und entfernbares Waffenrohrmodul für ein Waffenrohr.

Aufgabe der Erfindung ist es, ein Modul für ein Waffenrohr zu schaffen, welches einen schnellen und vorzugsweise gleichmäßigen Ausstoß einer großen Anzahl von Waffen, insbesondere von Minen, aus einem Waffenrohr ermöglicht.

Gelöst wird diese Aufgabe durch ein Waffenrohrmodul mit den in Anspruch 1 angegebenen Merkmalen und das Verfahren mit den in Anspruch 15 angegebenen Merkmalen. Vorteilhafte Weiterbildungen ergeben sich aus den Unteransprüchen, der nachfolgenden Beschreibung sowie den Zeichnungen.

Das erfindungsgemäße Waffenrohrmodul für ein Waffenrohr weist ein Lagermodul und ein Ausstoßmodul auf. Das Waffenrohrmodul ist entfernbar in dem Waffenrohr anordnenbar. Das Lagermodul weist wenigstens einen erstes Lagerrohr und ein zweites Lagerrohr auf. Das erste Lagerrohr weist wenigstens eine erste erste Lagerposition für eine Waffe und das zweite Lagerrohr weist wenigstens eine erste zweite Lagerposition auf. Das erste Lagerrohr und das zweite Lagerrohr sind in Längsrichtung des Waffenrohrmoduls parallel nebeneinander angeordnet. Das Ausstoßmodul ist auf der zum Schiffsinneren gerichteten Seite des Lagermoduls angeordnet. Wenigstens das Lagermodul ist um die Längsrichtung des Waffenrohrmoduls drehbar.

Das Waffenrohrmodul kann in dem Waffenrohr angeordnet werden. In diesem Fall können Waffen, welche vom Durchmesser in das erste Lagerrohr beziehungsweise in das zweite Lagerrohr passen, aus dem Waffenrohr ausgestoßen werden. Wird das Waffenrohrmodul aus dem Waffenrohr entfernt, so können Waffen mit einem deutlich größeren Durchmesser, welcher dem Durchmesser des gesamten Waffenrohrmoduls entspricht, aus dem Waffenrohr ausgestoßen werden. Alternativ können auch andere größere Gegenstände in das Waffenrohr verbracht oder aus diesem ausgebracht werden, wenn das Waffenrohrmodul nicht im Waffenrohr angeordnet ist. Beispielsweise seien hier Fahrzeuge für Taucher genannt. Durch die Verwendung des Waffenrohrmoduls wird es somit ermöglicht Waffen mit sehr unterschiedlichem Durchmesser aus einem Waffenrohr auszustoßen. Des Weiteren können durch die Verwendung des Waffenrohrmoduls mehrere Waffen aus nur einem Waffenrohr ausgestoßen werden. Dieses bedeutet, dass kleine Waffen, beispielsweise Minen, geräuscharmer ausgestoßen werden können im Vergleich zur Anordnung dieser Waffen in mehreren Waffenrohren mit im gleichen Durchmesser des ersten Lagerrohrs beziehungsweise des zweiten Lagerrohrs, da lediglich ein Waffenrohr geflutet werden muss und nur eine Mündungsklappe geöffnet werden muss.

Damit das Waffenrohrmodul in dem Waffenrohr anordnenbar ist weist das Waffenrohr einen Innendurchmesser auf, welcher größer ist als der Außendurchmesser des Waffenrohrmoduls.

Ein Rohr im Sinne der Erfindung ist ein Hohlkörper, beispielsweise und insbesondere ein zylinderförmiger Hohlkörper. Ein Rohr im Sinne der Erfindung muss keine eigenständige Wandung aufweisen, sondern die Begrenzung/Wandung kann durch das Lagermodul an sich gebildet werden. Des Weiteren muss die Begrenzung/Wandung des Rohres im Sinne der Erfindung nicht vollflächig bzw. durchgängig sein. Es kann sich auch beispielsweise um eine Gitterstruktur handeln oder aus einzelnen Stabelementen gebildet sein.

Das Ausstoßmodul ist dazu ausgebildet wenigstens eine Waffe aus wenigstens einem Lagerrohr des Lagermoduls und somit aus dem Waffenrohr auszustoßen. Da sich das Ausstoßmodul somit im Inneren des Waffenrohres befindet, ist lediglich eine Energiezuführung durch das druckdichte Waffenrohr notwendig, wobei Energiezuführung hierbei die Zuführung von elektrischer Energie ebenso umfasst, wie auch in hydraulischer oder pneumatischer Form, aber auch die Zufuhr von Wasser oder Gas in das Ausstoßmodul zur direkten Weiterleitung in ein Lagerrohr zum gezielten Ausstoß einer Waffe aus diesem Lagerrohr. Bevorzugt erfolgt die Zuführung elektrisch, hydraulisch oder pneumatisch. Beispielsweise und bevorzugt weist das Ausstoßmodul wenigstens eine erste Schubkette und wenigstens einen ersten Schubkettenantrieb für die erste Schubkette auf, um mittels der Schubkette Waffen ausstoßen zu können.

In einer weiteren Ausführungsform der Erfindung weist das Waffenrohrmodul ein Rotationsmodul auf. Das Rotationsmodul dient dazu, das Lagermodul zu drehen. Das Rotationsmodul ist vorzugsweise auf der zum Schiffsinneren gerichteten Seite des Lagermoduls angeordnet. Weiter bevorzugt ist das Rotationsmodul vorzugsweise auf der zum Schiffsinneren gerichteten Seite des Ausstoßmoduls angeordnet, wobei in dieser Ausführungsform Ausstoßmodul und Lagermodul fest miteinander verbunden sind und gemeinsam durch das Rotationsmodul rotiert werden.

In einer weiteren Ausführungsform der Erfindung ist das Rotationsmodul elektrisch oder hydraulisch angetrieben.

In einer weiteren Ausführungsform der Erfindung ist das Ausstoßmodul elektrisch oder hydraulisch angetrieben.

In einer bevorzugten Alternative sind das Rotationsmodul und das Ausstoßmodul elektrisch angetrieben. In einer weiteren bevorzugten Alternative sind das Rotationsmodul und das Ausstoßmodul hydraulisch angetrieben.

In einer weiteren alternativen Ausführungsform der Erfindung weist das Lagermodul wenigstens eine Rotationsvorrichtung auf. Das Lagermodul kann auch eine Mehrzahl an Rotationsvorrichtungen aufweisen.

In einer weiteren Ausführungsform der Erfindung ist das Waffenrohr ein übergroßes Waffenrohr, wobei das übergroße Waffenrohr einen Durchmesser von wenigstens 1066 mm aufweist, bevorzug von wenigstens 1600 mm. Beispielsweise und bevorzugt weist ein Lagerrohr einen Durchmesser von wenigstens 533 mm auf, da dieses dem Standarddurchmesser vieler Waffen, beispielsweise von Schwergewichtstorpedos und vielen Minentypen, entspricht.

Besonders bevorzugt ist das Waffenrohrmodul zur Lagerung und zum Ausstoß von Minen geeignet.

In einer weiteren Ausführungsform der Erfindung weist das Lagermodul wenigstens ein drittes Lagerrohr auf, wobei das erste Lagerrohr, das zweite Lagerrohr und das dritte Lagerrohr in Längsrichtung des Waffenrohrmoduls parallel nebeneinander angeordnet sind.

In einer weiteren Ausführungsform der Erfindung weist das Lagermodul wenigstens ein drittes Lagerrohr, ein viertes Lagerrohr und ein fünftes Lagerrohr auf, wobei das erste Lagerrohr, das zweite Lagerrohr, das dritte Lagerrohr, das vierte Lagerrohr und fünfte Lagerrohr in Längsrichtung des Waffenrohrmoduls parallel nebeneinander angeordnet sind.

In einer weiteren Ausführungsform der Erfindung weist das Lagermodul wenigstens ein drittes Lagerrohr, ein viertes Lagerrohr, ein fünftes Lagerrohr und ein sechstes Lagerrohr auf, wobei das erste Lagerrohr, das zweite Lagerrohr, das dritte Lagerrohr, das vierte Lagerrohr, fünfte Lagerrohr und das sechste Lagerrohr in Längsrichtung des Waffenrohrmoduls parallel nebeneinander angeordnet sind.

In einer weiteren Ausführungsform der Erfindung weist das erste Lagerrohr wenigstens eine erste erste Lagerposition, eine zweite erste Lagerposition und eine dritte erste Lagerposition für eine Waffe auf, wobei die erste erste Lagerposition, die zweite erste Lagerposition und die dritte erste Lagerposition in Längsrichtung des Waffenrohrmoduls hintereinander angeordnet sind.

In einer weiteren Ausführungsform der Erfindung weist das zweite Lagerrohr wenigstens eine erste zweite Lagerposition, eine zweite zweite Lagerposition und eine dritte zweite Lagerposition für eine Waffe auf, wobei die erste zweite Lagerposition, die zweite zweite Lagerposition und die dritte zweite Lagerposition in Längsrichtung des Waffenrohrmoduls hintereinander angeordnet sind.

In einer weiteren Ausführungsform der Erfindung weist das dritte Lagerrohr wenigstens eine erste dritte Lagerposition, eine zweite dritte Lagerposition und eine dritte dritte Lagerposition für eine Waffe auf, wobei die erste dritte Lagerposition, die zweite dritte Lagerposition und die dritte dritte Lagerposition in Längsrichtung des Waffenrohrmoduls hintereinander angeordnet sind.

In einer weiteren Ausführungsform der Erfindung weist das vierte Lagerrohr wenigstens eine erste vierte Lagerposition, eine zweite vierte Lagerposition und eine dritte vierte Lagerposition für eine Waffe auf, wobei die erste vierte Lagerposition, die zweite vierte Lagerposition und die dritte vierte Lagerposition in Längsrichtung des Waffenrohrmoduls hintereinander angeordnet sind.

In einer weiteren Ausführungsform der Erfindung weist das fünfte Lagerrohr wenigstens eine erste fünfte Lagerposition, eine zweite fünfte Lagerposition und eine dritte fünfte Lagerposition für eine Waffe auf, wobei die erste fünfte Lagerposition, die zweite fünfte Lagerposition und die dritte fünfte Lagerposition in Längsrichtung des Waffenrohrmoduls hintereinander angeordnet sind.

Die vorgenannten Ausführungsformen sind auch insbesondere nur mit jeweils zwei Lagerpositionen, mit jeweils vier Lagerpositionen oder fünf Lagerpositionen ausführbar.

In einer weiteren Ausführungsform der Erfindung weist das Ausstoßmodul, wenigstens einen ersten Schubkettenantrieb für eine erste Schubkette auf. Das Ausstoßmodul weist wenigstens einen ersten Ausstoßschubkettenspeicher auf. Vorzugsweise ist der Ausstoßschubkettenspeicher spiralförmig aufgebaut.

In einer weiteren alternativen und bevorzugten Ausführungsform der Erfindung weist das Ausstoßmodul, wenigstens einen ersten Schubkettenantrieb für eine erste Schubkette auf. Das Lagermodul weist wenigstens einen ersten Schubkettenspeicher auf. Das erste Lagerrohr weist eine erste Führung für die erste Schubkette auf. Besonders bevorzugt wird der erste Schubkettenspeicher in Längsrichtung des Lagermoduls angeordnet. Hierdurch steht die Länge des Lagermoduls für den ersten Schubkettenspeicher und somit für die Aufnahme der ersten Schubkette in dem ersten Schubkettenspeichers zur Verfügung. Da die erste Schubkette vorzugsweise mindestens die Länge des Lagermoduls aufweisen muss, um Waffen ausstoßen zu können, kann die erste Schubkette in genau der Länge so leicht im ersten Schubkettenspeicher gespeichert werden, welche zum Ausstoß einer Waffe aus dem ersten Lagerrohr notwendig ist. Da der für den ersten Schubkettenspeicher benötigte Querschnitt sehr viel geringer als der für das erste Lagerrohr benötigte Querschnitt, kann der erste Schubkettenspeicher einfach in das Lagermodul integriert werden. Hierdurch wird kein weiterer Platz im Ausstoßmodul zur Speicherung der ersten Schubkette benötigt und das Waffenrohrmodul so insgesamt kompakter. In einer Ausführungsform sind das Ausstoßmodul und der erste Schubkettenspeicher nicht drehbar gegenüber dem Lagermodul. Bevorzugt sind das Ausstoßmodul und das Lagermodul fest miteinander verbunden und der erste Schubkettenspeicher integraler Bestandteil des Lagermoduls.

In einer weiteren Ausführungsform der Erfindung weist das zweite Lagerrohr eine zweite Führung für die erste Schubkette auf. Diese Ausführungsform ist bevorzugt, wenn das Ausstoßmodul nur eine Schubkette und somit nur das Lagermodul gedreht wird, sodass die eine erste Schubkette nacheinander die Waffen aus den verschiedenen Lagerrohren ausstoßen kann.

In einer weiteren Ausführungsform der Erfindung weist das Ausstoßmodul, wenigstens einen zweiten Schubkettenantrieb für eine zweite Schubkette auf. Das Lagermodul weist wenigstens einen zweiten Schubkettenspeicher auf. Das zweite Lagerrohr weist eine zweite Führung für die zweite Schubkette auf.

In einer weiteren Ausführungsform der Erfindung weist das Ausstoßmodul, wenigstens einen dritten Schubkettenantrieb für eine dritte Schubkette auf. Das Lagermodul weist wenigstens einen dritten Schubkettenspeicher auf. Das dritte Lagerrohr weist eine dritte Führung für die dritte Schubkette auf.

In einer weiteren Ausführungsform der Erfindung weist das Ausstoßmodul, wenigstens einen vierten Schubkettenantrieb für eine vierte Schubkette auf. Das Lagermodul weist wenigstens einen vierten Schubkettenspeicher auf. Das vierte Lagerrohr weist eine vierte Führung für die vierte Schubkette auf.

In einer weiteren Ausführungsform der Erfindung weist das Ausstoßmodul, wenigstens einen fünften Schubkettenantrieb für eine fünfte Schubkette auf. Das Lagermodul weist wenigstens einen fünften Schubkettenspeicher auf. Das fünfte Lagerrohr weist eine fünfte Führung für die fünfte Schubkette auf.

Die Ausführungsformen, welche eine Schubkette pro Lagerrohr aufweisen sind bevorzugt, um schnell alle in dem Waffenrohrmodul gelagerten Waffen ausstoßen zu können. Insbesondere kann hierdurch auch eine gleichmäßige Ausbringung erreicht werden, was insbesondere bei dem Ausbringen von Minen zu einem homogeneren Minenfeld führen kann.

Bei diesen Ausführungsformen kann vorgesehen sein, dass das Ausstoßmodul und die Schubkettenspeicher gemeinsam relativ zum Lagermodul drehbar gelagert sind. Dies hat den Vorteil, dass beim Versagen eines Ausstoßvorganges dieses Lagerrohr durch Verdrehen des Ausstoßmoduls noch ausgestoßen werden kann.

In einer weiteren Ausführungsform der Erfindung weisen alle Führungen eine identische Form auf.

In einer weiteren Ausführungsform der Erfindung ist die erste Führung eine T-förmige Nut.

In einer weiteren Ausführungsform der Erfindung ist die zweite Führung eine T-förmige Nut.

In einer weiteren Ausführungsform der Erfindung ist die dritte Führung eine T-förmige Nut.

In einer weiteren Ausführungsform der Erfindung ist die vierte Führung eine T-förmige Nut.

In einer weiteren Ausführungsform der Erfindung ist die fünfte Führung eine T-förmige Nut.

In einer weiteren Ausführungsform der Erfindung sind die erste Führung, die zweite Führung, die dritte Führung, die vierte Führung und die fünfte Führung identisch ausgeführt.

In einer weiteren Ausführungsform der Erfindung sind die erste Schubkette, die zweite Schubkette, die dritte Schubkette, die vierte Schubkette und die fünfte Schubkette identisch ausgeführt.

In einer weiteren Ausführungsform der Erfindung ist die erste Führung radial außenliegend bezogen auf die Längsachse des Lagermoduls in dem ersten Lagerrohr angeordnet.

In einer weiteren Ausführungsform der Erfindung ist der wenigstens eine erste Schubkettenspeicher radial innenliegend bezogen auf die Längsachse des Lagermoduls von dem ersten Lagerrohr angeordnet.

In einer weiteren Ausführungsform der Erfindung ist die erste Führung dem ersten Schubkettenspeicher auf der radial bezogen auf die Längsachse des ersten Lagerrohrs gegenüberliegenden Seite des Lagerrohrs angeordnet.

In einer weiteren Ausführungsform der Erfindung ist die zweite Führung radial außenliegend bezogen auf die Längsachse des Lagermoduls in dem zweiten Lagerrohr angeordnet.

In einer weiteren Ausführungsform der Erfindung ist der zweite Schubkettenspeicher radial innenliegend bezogen auf die Längsachse des Lagermoduls von dem zweiten Lagerrohr angeordnet.

In einer weiteren Ausführungsform der Erfindung ist die zweite Führung dem zweiten Schubkettenspeicher auf der radial bezogen auf die Längsachse des zweiten Lagerrohrs gegenüberliegenden Seite des Lagerrohrs angeordnet.

In einer weiteren Ausführungsform der Erfindung ist die dritte Führung radial außenliegend bezogen auf die Längsachse des Lagermoduls in dem dritten Lagerrohr angeordnet.

In einer weiteren Ausführungsform der Erfindung ist der dritte Schubkettenspeicher radial innenliegend bezogen auf die Längsachse des Lagermoduls von dem dritten Lagerrohr angeordnet.

In einer weiteren Ausführungsform der Erfindung ist die dritte Führung dem dritten Schubkettenspeicher auf der radial bezogen auf die Längsachse des dritten Lagerrohrs gegenüberliegenden Seite des Lagerrohrs angeordnet.

In einer weiteren Ausführungsform der Erfindung ist die vierte Führung radial außenliegend bezogen auf die Längsachse des Lagermoduls in dem vierten Lagerrohr angeordnet.

In einer weiteren Ausführungsform der Erfindung ist der vierte Schubkettenspeicher radial innenliegend bezogen auf die Längsachse des Lagermoduls von dem vierten Lagerrohr angeordnet.

In einer weiteren Ausführungsform der Erfindung ist die vierte Führung dem vierten Schubkettenspeicher auf der radial bezogen auf die Längsachse des vierten Lagerrohrs gegenüberliegenden Seite des Lagerrohrs angeordnet.

In einer weiteren Ausführungsform der Erfindung ist die fünfte Führung radial außenliegend bezogen auf die Längsachse des Lagermoduls in dem fünften Lagerrohr angeordnet.

In einer weiteren Ausführungsform der Erfindung ist der fünfte Schubkettenspeicher radial innenliegend bezogen auf die Längsachse des Lagermoduls von dem fünften Lagerrohr angeordnet.

In einer weiteren Ausführungsform der Erfindung ist die fünfte Führung dem fünften Schubkettenspeicher auf der radial bezogen auf die Längsachse des fünften Lagerrohrs gegenüberliegenden Seite des Lagerrohrs angeordnet.

In einer weiteren Ausführungsform der Erfindung weist der wenigstens eine erste Schubkettenspeicher keine Führung für die erste Schubkette auf.

In einer weiteren Ausführungsform der Erfindung weist der zweite Schubkettenspeicher keine Führung für die erste Schubkette auf.

In einer weiteren Ausführungsform der Erfindung weist der dritte Schubkettenspeicher keine Führung für die erste Schubkette auf.

In einer weiteren Ausführungsform der Erfindung weist der vierte Schubkettenspeicher keine Führung für die erste Schubkette auf.

In einer weiteren Ausführungsform der Erfindung weist der fünfte Schubkettenspeicher keine Führung für die erste Schubkette auf.

In einer weiteren Ausführungsform der Erfindung ist die erste Schubkette mit einer ersten Kupplung verbindbar, wobei die erste Kupplung zur Kraftübertragung auf eine Waffe ausgebildet ist.

In einer weiteren Ausführungsform der Erfindung ist die zweite Schubkette mit einer zweiten Kupplung verbindbar, wobei die zweite Kupplung zur Kraftübertragung auf eine Waffe ausgebildet ist.

In einer weiteren Ausführungsform der Erfindung ist die dritte Schubkette mit einer dritten Kupplung verbindbar, wobei die dritte Kupplung zur Kraftübertragung auf eine Waffe ausgebildet ist.

In einer weiteren Ausführungsform der Erfindung ist die vierte Schubkette mit einer vierten Kupplung verbindbar, wobei die vierte Kupplung zur Kraftübertragung auf eine Waffe ausgebildet ist.

In einer weiteren Ausführungsform der Erfindung ist die fünfte Schubkette mit einer fünften Kupplung verbindbar, wobei die fünfte Kupplung zur Kraftübertragung auf eine Waffe ausgebildet ist.

In einer weiteren alternativen Ausführungsform der Erfindung ist die erste Schubkette mit einer ersten Kupplung, mit einer zweiten Kupplung, mit einer dritten Kupplung, mit einer vierten Kupplung und mit einer fünften Kupplung verbindbar, wobei die erste Kupplung, die zweite Kupplung, die dritte Kupplung, die vierte Kupplung und die fünfte Kupplung zur Kraftübertragung auf eine Waffe ausgebildet sind. Diese Ausführungsform ist bevorzugt, wenn nur eine erste Schubkette verwendet wird. In dieser Ausführungsform ist wichtig, dass die erste Schubkette mit der ersten Kupplung, mit der zweiten Kupplung, mit der dritten Kupplung, mit der vierten Kupplung und mit der fünften Kupplung trennbar verbindbar ist.

In einer weiteren Ausführungsform der Erfindung wird die erste Kupplung in der ersten Führung geführt.

In einer weiteren Ausführungsform der Erfindung wird die zweite Kupplung in der zweiten Führung geführt.

In einer weiteren Ausführungsform der Erfindung wird die dritte Kupplung in der dritten Führung geführt.

In einer weiteren Ausführungsform der Erfindung wird die vierte Kupplung in der vierten Führung geführt.

In einer weiteren Ausführungsform der Erfindung wird die fünfte Kupplung in der fünften Führung geführt.

In einer weiteren Ausführungsform der Erfindung weist das Lagermodul wenigstens ein erstes Wasserdurchlassrohr auf. Besonders bevorzugt ist das erste Wasserdurchlassrohr entlang der Längsachse des Lagermoduls angeordnet. Das Lagermodul kann genau ein erstes Wasserdurchlassrohr aufweisen oder alternativ eine Mehrzahl an Wasserdurchlassrohren. Bei der Verwendung einer Mehrzahl an Wasserdurchlassrohren ist die Anordnung vor allem dadurch gegeben, dass die weiteren Bestandteile optimal angeordnet sind.

In einer weiteren Ausführungsform der Erfindung ist das Lagermodul um 360° drehbar. Besonders bevorzugt lässt sich das Lagermodul um nicht mehr als 360° drehen, da hierdurch die Versorgungsleitungen mittels Energieketten mitgeschleppt werden können.

In einer weiteren Ausführungsform der Erfindung ist das Lagermodul um 360° multipliziert mit (n - 1) / n drehbar ist, wobei n die Anzahl der Lagerrohre ist. n ist eine natürliche Zahl. Bei zwei Lagerrohren ergibt sich somit ein Wert von 180°, bei drei Lagerrohren ein Wert von 240°, bei vier Lagerrohren ein Wert von 270°, bei fünf Lagerrohren von 288°, bei sechs Lagerrohren von 300°. Diese Drehung reicht aus, um alle Lagerrohre in eine vordefinierte Position zu bringen.

In einer weiteren Ausführungsform der Erfindung ist das Lagermodul um 360° multipliziert mit (n - 0,5) / n drehbar ist, wobei n die Anzahl der Lagerrohre ist. n ist eine natürliche Zahl. Bei zwei Lagerrohren ergibt sich somit ein Wert von 270°, bei drei Lagerrohren ein Wert von 300°, bei vier Lagerrohren ein Wert von 315°, bei fünf Lagerrohren von 324°, bei sechs Lagerrohren von 330°.

Diese Drehung reicht aus, um alle Lagerrohre in eine vordefinierte Position zum Ausstoß der Waffen zu bringen und in eine weitere vordefinierbare Nachladeposition.

In einer weiteren Ausführungsform der Erfindung sind das Lagermodul und das Ausstoßmodul fest miteinander verbunden. In diesem Fall wird auch das Ausstoßmodul entsprechend zusammen mit dem Lagermodul gedreht. Diese Ausführungsform ist bevorzugt, wenn für jedes Lagerrohr eine Schubkette vorgesehen ist.

In einer weiteren Ausführungsform der Erfindung weist das Waffenrohrmodul wenigstens einen Sensor zur Erfassung der Rotationsposition des Lagermoduls auf. Durch die Erfassung der Rotationsposition kann ein versehentliches Abscheren der Verbindungen zum Waffenrohrmodul verhindert werden.

In einer weiteren Ausführungsform der Erfindung besteht das Waffenrohrmodul aus Aluminium. Bevorzugt ist das Aluminium eloxiert. Besonders bevorzugt weist das Aluminium eine Eloxalschicht mit eingelagertem Teflon auf. Hierdurch werden optimal Gleiteigenschaften für die Waffen erreicht.

In einer weiteren Ausführungsform der Erfindung besteht das Waffenrohrmodul aus einem Strangpressprofil, besonders bevorzugt aus einem Strangpressprofil aus Aluminium.

In einer weiteren alternativen Ausführungsform der Erfindung besteht das Waffenrohrmodul aus einem Verbundstoff, insbesondere aus einem kohlefaser- oder glasfaserverstärktem Kunststoff.

In einem weiteren Aspekt betrifft die Erfindung ein Verfahren zum Ausstoßen von Waffen aus einem Waffenrohr mit einem erfindungsgemäßen Waffenrohrmodul, wobei das Verfahren die folgenden Schritte aufweist:
a) Anordnen eines ersten Lagerrohrs an einer bestimmten Position des Lagermoduls,
b) Ausstoßen der in dem ersten Lagerrohr befindlichen Waffen durch Ausfahren einer ersten Schubkette,
d) Rotieren des Lagermoduls zur Anordnung des zweiten Lagerrohrs, welches vorzugsweise dem ersten Lagerrohr benachbart ist, an der bestimmten Position des Lagermoduls,
e) Ausstoßen der in dem zweiten Lagerrohr befindlichen Waffen durch Ausfahren der ersten Schubkette oder einer zweiten Schubkette.

In einer weiteren Ausführungsform der Erfindung wird die unterste Position als bestimmte Position gewählt. Somit umfasst das Verfahren die folgenden Schritte:
a) Anordnen eines ersten Lagerrohrs an der untersten Position des Lagermoduls,
b) Ausstoßen der in dem ersten Lagerrohr befindlichen Waffen durch Ausfahren einer ersten Schubkette,
d) Rotieren des Lagermoduls zur Anordnung des zweiten Lagerrohrs, welches vorzugsweise dem ersten Lagerrohr benachbart ist, an der untersten Position des Lagermoduls,
e) Ausstoßen der in dem zweiten Lagerrohr befindlichen Waffen durch Ausfahren der ersten Schubkette oder einer zweiten Schubkette.

Die Anordnung in der untersten Position ist für den Ausstoß von Minen positiv, welche aufgrund der Konstruktion der Minen absinken. Die Minen kippen beim Ausstoßen mit der zunächst ausgestoßenen Seite nach unten, was dazu führt, dass das Ende der Mine, was sich noch im Waffenrohr bzw. im Vorlauf befindet, nach oben kippt. Da in dem Waffenrohr oberhalb der untersten Position viel Platz ist, kann es nicht zum Verhaken der Mine führen. Eine zusätzliche Führung der Mine im Vorlauf ist daher nicht nötig.

In einer weiteren Ausführungsform der Erfindung weist das Verfahren zwischen Schritt b) und d) den folgenden Schritt auf:
c) Rückfahren der ersten Schubkette.

Wird nur eine Schubkette verwendet, muss der Schritt c) zwingend nach Schritt b) und vor Schritt d) ausgeführt werden. Wird je Lagerrohr eine Schubkette verwendet, kann die Schubkette zu jedem beliebigen späteren Zeitpunkt zurückgefahren werden. Insbesondere kann diese auch erst beim Vorgang des Wiederbeladens zurückgefahren werden, wenn das Waffenrohr von der Außenseite wiederbeladen werden soll.

In einer weiteren Ausführungsform der Erfindung wird der Schritt e) wenigstens teilweise gleichzeitig mit Schritt d) ausgeführt wird.

In einer weiteren Ausführungsform der Erfindung weist das Verfahren zusätzlich die folgenden Schritte auf:
g) Rotieren des Lagermoduls zur Anordnung des dritten Lagerrohrs, welches vorzugsweise dem zweiten Lagerrohr benachbart ist, an der bestimmten Position des Lagermoduls,
h) Ausstoßen der in dem dritten Lagerrohr befindlichen Waffen durch Ausfahren der ersten Schubkette oder einer dritten Schubkette.
j) Rotieren des Lagermoduls zur Anordnung des vierten Lagerrohrs, welches vorzugsweise dem dritten Lagerrohr benachbart ist, an der bestimmten Position des Lagermoduls,
k) Ausstoßen der in dem vierten Lagerrohr befindlichen Waffen durch Ausfahren der ersten Schubkette oder einer vierten Schubkette.
m) Rotieren des Lagermoduls zur Anordnung des fünften Lagerrohrs, welches vorzugsweise dem vierten Lagerrohr benachbart ist, an der bestimmten Position des Lagermoduls,
n) Ausstoßen der in dem fünften Lagerrohr befindlichen Waffen durch Ausfahren der ersten Schubkette oder einer fünften Schubkette.

In einer weiteren Ausführungsform der Erfindung weist das Verfahren zusätzlich die folgenden Schritte auf:
g) Rotieren des Lagermoduls zur Anordnung des dritten Lagerrohrs, welches vorzugsweise dem zweiten Lagerrohr benachbart ist, an der untersten Position des Lagermoduls,
h) Ausstoßen der in dem dritten Lagerrohr befindlichen Waffen durch Ausfahren der ersten Schubkette oder einer dritten Schubkette.
j) Rotieren des Lagermoduls zur Anordnung des vierten Lagerrohrs, welches vorzugsweise dem dritten Lagerrohr benachbart ist, an der untersten Position des Lagermoduls,
k) Ausstoßen der in dem vierten Lagerrohr befindlichen Waffen durch Ausfahren der ersten Schubkette oder einer vierten Schubkette.
m) Rotieren des Lagermoduls zur Anordnung des fünften Lagerrohrs, welches vorzugsweise dem vierten Lagerrohr benachbart ist, an der untersten Position des Lagermoduls,
n) Ausstoßen der in dem fünften Lagerrohr befindlichen Waffen durch Ausfahren der ersten Schubkette oder einer fünften Schubkette.

In einer weiteren Ausführungsform der Erfindung wird der Schritt h) wenigstens teilweise gleichzeitig mit Schritt g) ausgeführt wird.

In einer weiteren Ausführungsform der Erfindung wird der Schritt k) wenigstens teilweise gleichzeitig mit Schritt j) ausgeführt wird.

In einer weiteren Ausführungsform der Erfindung wird der Schritt n) wenigstens teilweise gleichzeitig mit Schritt m) ausgeführt wird.

In einer weiteren Ausführungsform der Erfindung weist das Verfahren die folgenden Schritte auf:
f) Rückfahren der ersten oder zweiten Schubkette,
i) Rückfahren der ersten oder dritten Schubkette,
I) Rückfahren der ersten oder vierten Schubkette,
o) Rückfahren der ersten oder fünften Schubkette.

Wird nur eine Schubkette verwendet, muss der Schritt f) zwingend nach Schritt e) und vor Schritt g) ausgeführt werden, muss der Schritt i) zwingend nach Schritt h) und vor Schritt j) ausgeführt werden muss der Schritt I) zwingend nach Schritt k) und vor Schritt m) ausgeführt werden muss der Schritt o) zwingend nach Schritt n) ausgeführt werden.

Wird je Lagerrohr eine Schubkette verwendet, kann die jeweilige Schubkette zu jedem beliebigen späteren Zeitpunkt zurückgefahren werden. Insbesondere kann diese auch erst beim Vorgang des Wiederbeladens zurückgefahren werden, wenn das Waffenrohr von der Außenseite wiederbeladen werden soll.

In einer weiteren Ausführungsform der Erfindung wird das Verfahren nach dem Wiederauffüllen der Lagerrohre mit Waffen in umgekehrter Reihenfolge durchgeführt. Hierdurch kann ein Zurückrotieren des Lagermoduls vermieden werden.

In einer weiteren alternativen Ausführungsform der Erfindung wird das Lagermodul während des Wiederauffüllens der Lagerrohre mit Waffen zurück in die Ausgangslage rotiert.

In einer weiteren Ausführungsform der Erfindung wird vor der Durchführung des Verfahrens die Rotationsposition des Lagermoduls erfasst. Durch das Erfassen der Rotationsposition soll ein Abscheren von Verbindungen vermieden werden.

In einer weiteren Ausführungsform der Erfindung weist das Verfahren die folgenden Schritte zum Nachladen von Waffen in das erste Lagerrohr auf:
u) Belüften des Waffenrohrs,
v) Anordnen eines ersten Lagerrohrs an der obersten Position des Lagermoduls,
w) Entfernen der Kupplung aus dem ersten Lagerrohr,
x) Einführen wenigstens einer Waffe aus dem Bootsinneren in das eine erste Lagerrohr,
y) Einführen der Kupplung in das erste Lagerrohr,
z) Fluten des Waffenrohrs.
Weist das Ausstoßmodul jeweils Schubkette und jeweils einen Schubkettenantrieb für jedes Lagerrohr auf, um mittels der Schubkette Waffen ausstoßen zu können, so muss vor dem Schritt w) die Schubkette und gegebenenfalls der Schubkettenantrieb des jeweils nachzuladen Lagerrohr so verfahren werden, dass eine Waffe eingeführt werden kann. Nach Schritt y) muss anschließend dann die Schubkette und gegebenenfalls der Schubkettenantrieb wieder in die Ausstoßposition verbracht werden.
Ein Nachladen der weiteren Lagerrohre erfolgt entsprechend der Schritte v) bis y).

In einer weiteren Ausführungsform der Erfindung wird die oberste Position als bestimmte Position gewählt. Somit umfasst das Verfahren die folgenden Schritte:
a') Anordnen eines ersten Lagerrohrs an der obersten Position des Lagermoduls,
b') Ausstoßen der in dem ersten Lagerrohr befindlichen Waffen durch Ausfahren einer ersten Schubkette,
d') Rotieren des Lagermoduls zur Anordnung des zweiten Lagerrohrs, welches vorzugsweise dem ersten Lagerrohr benachbart ist, an der obersten Position des Lagermoduls,
e') Ausstoßen der in dem zweiten Lagerrohr befindlichen Waffen durch Ausfahren der ersten Schubkette oder einer zweiten Schubkette.

Die Anordnung in der obersten Position ist für den Ausstoß von aufschwimmenden Minen, Ausrüstungsgegenstände, Bojen oder Seenotrettungsmittel positiv, welche aufgrund ihrer Konstruktion aufsteigen, also spezifisch leichter als Wasser ausgelegt sind. Die Objekte kippen beim Ausstoßen mit der zunächst ausgestoßenen Seite nach oben, was dazu führt, dass das Ende der Mine, was sich noch im Waffenrohr bzw. im Vorlauf befindet, nach unten kippt. Da in dem Waffenrohr unterhalb der obersten Position viel Platz ist, kann es nicht zum Verhaken der Mine führen. Eine zusätzliche Führung der Mine im Vorlauf ist daher nicht nötig. Die Mündungsklappe verschwenkt hierbei vorzugsweise zur Seite oder nach unten.

Die weiteren Ausführungsformen entsprechend sinngemäß dem Verfahren mit der Anordnung in der untersten Position.

Nachfolgend ist das erfindungsgemäße Waffenrohrmodul anhand eines in den Zeichnungen dargestellten exemplarischen Ausführungsbeispiels näher erläutert.
- Fig. 1: Waffenrohrmodul in einem angeschnittenen Waffenrohr
- Fig. 2: halbtransparente Darstellung des Waffenrohrmoduls
- Fig. 3: Ansicht von der Außenseite
- Fig. 4: Aufsicht von der Außenseite
- Fig. 5: Aufsicht von der Bootsinnenseite
- Fig. 6: halbtransparente Darstellung einer Schubkette mit Antrieb
- Fig. 7: Rotationsmodul und Ausstoßmodul
- Fig. 8: Ausstoß einer Mine

Bezugszeichen gleicher Teile wurden zur besseren Übersicht nicht an jedem Teil einzeln angebracht. Diese ergeben sich aus der fünfzähligen Drehachse bezüglich vieler Teile, welche durch die hierfür gegebene Symmetrie des Waffenrohrmoduls 30 gegeben ist.

Die Fig. 1 bis Fig. 8 zeigen ein beispielhaftes Waffenrohrmodul 30 in eine Waffenrohr 10, wobei das Waffenrohr 10 für eine bessere Darstellung angeschnitten oder weggelassen ist. Einige Figuren sind teilweise halbtransparent dargestellt, um den inneren Aufbau zu verdeutlichen. Das beispielhafte Waffenrohr 10 hat einen Durchmesser von 1600 mm und das beispielhafte Waffenrohrmodul 30 dient zum Ausstoß von Minen mit einem Durchmesser von 533 mm und einer Länge von etwa 2,5 m.

In Fig. 1 ist die Anordnung des Waffenrohrs 10 am Druckkörper 20 zu sehen. Auch wenn das Waffenrohr 10 einen großen Durchmesser aufweist, so ist die in den Druckkörper 20 reichende Öffnung nur für den Durchgang einer einzelnen Waffe 60 ausgelegt. Über die Mündungsklappe 12 kann das Waffenrohr 10 druckdicht verschlossen werden. In das Waffenrohr 10 ist ein Waffenrohrmodul 30 mit fünf Lagerrohren 70 und jeweils drei Lagerpositionen für insgesamt 15 Waffen 60 gezeigt, wie in Fig. 2 besser zu erkennen ist. Die Lagerrohre 70 sind jeweils um 72° versetzt um die Längsrichtung des Waffenrohrmoduls 30 angeordnet. An dem Druckkörper 20 zugewandten Ende weist das Waffenrohrmodul 30 ein Ausstoßmodul 40 und ein Rotationsmodul 50 auf. Das Ausstoßmodul 40 ist derart ausgebildet, dass das Ausstoßmodul fünf Schubketten 110 und fünf Schubkettenantriebe 100 aufweist, was insbesondere in Fig. 7 besser erkennbar ist.

In Fig. 3 sind durch die Ansicht von der Außenseite die Waffen 60 in den Lagerrohren 70 im Waffenrohrmodul 30 zu erkennen. In der direkten Aufsicht in Fig. 4 sind darüber hinaus die Schubkettenspeicher 80 und weitere Wasserdurchlassrohre 90 zu erkennen. Durch das zentrale Wasserdurchlassrohr 90 können die am anderen Ende angeordneten Ausstoßmodul 40 und Rotationsmodul 50 gesehen werden. Gut erkennbar ist auch, dass die Waffen 60 in den Lagerrohren 70 die gleiche Rotation wie die Lagerrohre 70 aufweisen, sodass die Waffen 60 erst in der untersten Position des Lagerrohrs 70 auch die übliche Positionierung aufweisen, wobei die Waffenkupplung zum Antreiben der davor gelagerten Waffe 60 dann am unteren Ende angeordnet ist. Ferner ist die hier nicht gezeigte Haltewarze dann an der Oberseite der Waffe 60 angeordnet.

Fig. 5 zeigt direkte Aufsicht auf das Waffenrohrmodul 30 von der Bootsinnenseite gesehen, wobei zur Vereinfachung das Rotationsmodul 50 weggelassen wurde. Der unterste Teil des Ausstoßmoduls 40 mit der Schubkette 110 für das unterste Lagerrohr 70 ist zur besseren Erkennbarkeit halbtransparent dargestellt, wodurch die Schubkette 110 erkennbar wird. Hinter jedem der mit Waffen 60 gefüllten Lagerrohre 70 ist eine Umlenkung für eine Schubkette 110 aus dem Schubkettenspeicher 80 über den Schubkettenantrieb 100 in die Führung des Lagerrohrs 70 angeordnet. Der untere Bereich ist in Fig. 6 vergrößert und aus leicht seitlicher Ansicht dargestellt. Hierdurch wird neben der Schubkette 110, welche aus dem Schubkettenspeicher 80 über ein durch den Schubkettenantrieb 100 angetriebenes Kettenrad 120 in die Führung des Lagerrohrs 70 verläuft und dort am Ende mit der Kupplung 130 verbunden ist. Die Kupplung wiederrum ist mit der Waffe 60 verbunden.

Fig. 7 und Fig. 8 zeigen den Zustand während des Ausstoßes, wobei eine Waffe 60 gerade das Waffenrohr 10 verlässt. Die Schubkette 110 verläuft über eine längere Strecke in der Führung im Lagerrohr 70, wobei die Kupplung 130 die Verbindung zur Waffe 60 herstellt.

### Bezugszeichen

- 10: Waffenrohr
- 12: Mündungsklappe
- 20: Druckkörper
- 30: Waffenrohrmodul
- 40: Ausstoßmodul
- 50: Rotationsmodul
- 60: Waffe
- 70: Lagerrohr
- 80: Schubkettenspeicher
- 90: Wasserdurchlassrohr
- 100: Schubkettenantrieb
- 110: Schubkette
- 120: Kettenrad
- 130: Kupplung

## Patentansprüche

1. Waffenrohrmodul (30) für ein Waffenrohr (10), wobei das Waffenrohrmodul (30) entfernbar in dem Waffenrohr (10) anordnenbar ist, wobei das Waffenrohrmodul (30) ein Lagermodul und ein Ausstoßmodul (40) aufweist, wobei das Lagermodul wenigstens einen erstes Lagerrohr (70) und ein zweites Lagerrohr (70) aufweist, wobei das erste Lagerrohr (70) wenigstens eine erste erste Lagerposition für eine Waffe (60) aufweist, wobei das zweite Lagerrohr (70) wenigstens eine erste zweite Lagerposition aufweist, wobei das erste Lagerrohr (70) und das zweite Lagerrohr (70) in Längsrichtung des Waffenrohrmoduls (30) parallel nebeneinander angeordnet sind, wobei das Ausstoßmodul (40) auf der zum Schiffsinneren gerichteten Seite des Lagermoduls angeordnet ist, wobei wenigstens das Lagermodul um die Längsrichtung des Waffenrohrmoduls (30) drehbar ist.

2. Waffenrohrmodul (30) nach Anspruch 1, **dadurch gekennzeichnet, dass** das Waffenrohr (10) ein übergroßes Waffenrohr (10) ist, wobei das übergroße Waffenrohr (10) einen Durchmesser von wenigstens 1066 mm aufweist, bevorzug von wenigstens 1600 mm.

3. Waffenrohrmodul (30) nach einem der vorstehenden Ansprüche, **dadurch gekennzeichnet, dass** das Lagermodul wenigstens ein drittes Lagerrohr (70), ein viertes Lagerrohr (70) und ein fünftes Lagerrohr (70) aufweist, wobei das erste Lagerrohr (70), das zweite Lagerrohr (70), das dritte Lagerrohr (70), das vierte Lagerrohr (70) und fünfte Lagerrohr (70) in Längsrichtung des Waffenrohrmoduls (30) parallel nebeneinander angeordnet sind.

4. Waffenrohrmodul (30) nach einem der vorstehenden Ansprüche, **dadurch gekennzeichnet, dass** das erste Lagerrohr (70) wenigstens eine erste erste Lagerposition, eine zweite erste Lagerposition und eine dritte erste Lagerposition für eine Waffe (60) aufweist, wobei die erste erste Lagerposition, die zweite erste Lagerposition und die dritte erste Lagerposition in Längsrichtung des Waffenrohrmoduls (30) hintereinander angeordnet sind.

5. Waffenrohrmodul (30) nach einem der vorstehenden Ansprüche, **dadurch gekennzeichnet, dass** das Ausstoßmodul (40), wenigstens einen ersten Schubkettenantrieb (100) für eine erste Schubkette (110) aufweist, wobei das Lagermodul wenigstens einen ersten Schubkettenspeicher (80) aufweist, wobei das erste Lagerrohr (70) eine erste Führung für die erste Schubkette (110) aufweist.

6. Waffenrohrmodul (30) nach Anspruch 5, **dadurch gekennzeichnet, dass** das zweite Lagerrohr (70) eine zweite Führung für die erste Schubkette (110) aufweist.

7. Waffenrohrmodul (30) nach Anspruch 5, **dadurch gekennzeichnet, dass** das Ausstoßmodul (40), wenigstens einen zweiten Schubkettenantrieb (100) für eine zweite Schubkette (110) aufweist, wobei das Lagermodul wenigstens einen zweiten Schubkettenspeicher (80) aufweist, wobei das zweite Lagerrohr (70) eine zweite Führung für die zweite Schubkette (110) aufweist.

8. Waffenrohrmodul (30) nach einem der Ansprüche 5 bis 7, **dadurch gekennzeichnet, dass** die erste Führung radial außenliegend bezogen auf die Längsachse des Lagermoduls in dem ersten Lagerrohr (70) angeordnet ist.

9. Waffenrohrmodul (30) nach einem der Ansprüche 5 bis 8, **dadurch gekennzeichnet, dass** der wenigstens eine erste Schubkettenspeicher (80) radial innenliegend bezogen auf die Längsachse des Lagermoduls von dem ersten Lagerrohr (70) angeordnet ist.

10. Waffenrohrmodul (30) nach einem der Ansprüche 5 bis 9, **dadurch gekennzeichnet, dass** der wenigstens eine erste Schubkettenspeicher (80) keine Führung für die erste Schubkette (110) aufweist.

11. Waffenrohrmodul (30) nach einem der Ansprüche 5 bis 10, **dadurch gekennzeichnet, dass** die erste Schubkette (110) mit einer ersten Kupplung (130) verbindbar ist, wobei die erste Kupplung (130) zur Kraftübertragung auf eine Waffe (60) ausgebildet ist.

12. Waffenrohrmodul (30) nach Anspruch 11, **dadurch gekennzeichnet, dass** die erste Kupplung (130) in der ersten Führung geführt wird.

13. Waffenrohrmodul (30) nach einem der vorstehenden Ansprüche, **dadurch gekennzeichnet, dass** das Lagermodul wenigstens ein erstes Wasserdurchlassrohr (90) aufweist, wobei das erste Wasserdurchlassrohr (90) bevorzugt entlang der Längsachse des Lagermoduls angeordnet ist.

14. Waffenrohrmodul (30) nach einem der vorstehenden Ansprüche, **dadurch gekennzeichnet, dass** das Lagermodul um 360° oder um 360° multipliziert mit (n - 1) / n drehbar ist, wobei n die Anzahl der Lagerrohre (70) ist.

15. Verfahren zum Ausstoßen von Waffen (60) aus einem Waffenrohr (10) mit einem Waffenrohrmodul (30) nach einem der vorstehenden Ansprüche, wobei das Verfahren die folgenden Schritte aufweist:
a) Anordnen eines ersten Lagerrohrs (70) an einer bestimmten Position des Lagermoduls,
b) Ausstoßen der in dem ersten Lagerrohr (70) befindlichen Waffen (60) durch Ausfahren einer ersten Schubkette (110),
d) Rotieren des Lagermoduls zur Anordnung des zweiten Lagerrohrs (70), welches vorzugsweise dem ersten Lagerrohr (70) benachbart ist, an der bestimmten Position des Lagermoduls,
e) Ausstoßen der in dem zweiten Lagerrohr (70) befindlichen Waffen durch Ausfahren der ersten Schubkette (110) oder einer zweiten Schubkette (110).

16. Verfahren zum Ausstoßen von Waffen (60) nach Anspruch 15, **dadurch gekennzeichnet, dass** das Verfahren zwischen Schritt b) und d) den folgenden Schritt aufweist: c) Rückfahren der ersten Schubkette (110).

17. Verfahren zum Ausstoßen von Waffen (60) nach einem der Ansprüche 15 bis 16, **dadurch gekennzeichnet, dass** der Schritt e) wenigstens teilweise gleichzeitig mit Schritt d) ausgeführt wird.

18. Verfahren zum Ausstoßen von Waffen (60) nach einem der Ansprüche 15 bis 17, **dadurch gekennzeichnet, dass** das Verfahren zusätzlich die folgenden Schritte aufweist:
g) Rotieren des Lagermoduls zur Anordnung des dritten Lagerrohrs (70), welches vorzugsweise dem zweiten Lagerrohr (70) benachbart ist, an der untersten Position des Lagermoduls,
h) Ausstoßen der in dem dritten Lagerrohr (70) befindlichen Waffen (60) durch Ausfahren der ersten Schubkette (110) oder einer dritten Schubkette (110).
j) Rotieren des Lagermoduls zur Anordnung des vierten Lagerrohrs (70), welches vorzugsweise dem dritten Lagerrohr (70) benachbart ist, an der untersten Position des Lagermoduls,
k) Ausstoßen der in dem vierten Lagerrohr (70) befindlichen Waffen (60) durch Ausfahren der ersten Schubkette (110) oder einer vierten Schubkette (110).
m) Rotieren des Lagermoduls zur Anordnung des fünften Lagerrohrs (70), welches vorzugsweise dem vierten Lagerrohr (70) benachbart ist, an der untersten Position des Lagermoduls,
n) Ausstoßen der in dem fünften Lagerrohr (70) befindlichen Waffen (60) durch Ausfahren der ersten Schubkette (110) oder einer fünften Schubkette (110).

19. Verfahren zum Ausstoßen von Waffen (60) nach einem der Ansprüche 15 bis18, **dadurch gekennzeichnet, dass** vor der Durchführung des Verfahrens die Rotationsposition des Lagermoduls erfasst wird.

## Claims

1. Weapon tube module (30) for a weapon tube (10), wherein the weapon tube module (30) can be removably arranged in the weapon tube (10), wherein the weapon tube module (30) has a storage module and an ejection module (40), wherein the storage module has at least a first storage tube (70) and a second storage tube (70), wherein the first storage tube (70) has at least a first first storage position for a weapon (60), wherein the second storage tube (70) has at least a first second storage position, wherein the first storage tube (70) and the second storage tube (70) are arranged parallel and adjacent to each other in the longitudinal direction of the weapon tube module (30), wherein the ejection module (40) is arranged on the side of the storage module facing the inside of the ship, wherein at least the storage module is rotatable around the longitudinal direction of the weapon tube module (30).

2. Weapon tube module (30) according to Claim 1, **characterized in that** the weapon tube (10) is an oversized weapon tube (10), wherein the oversized weapon tube (10) has a diameter of at least 1066 mm, preferably of at least 1600 mm.

3. Weapon tube module (30) according to any one of the above claims, **characterized in that** the storage module has at least a third storage tube (70), a fourth storage tube (70) and a fifth storage tube (70), wherein the first storage tube (70), the second storage tube (70), the third storage tube (70), the fourth storage tube (70) and the fifth storage tube (70) are arranged parallel and adjacent to each other in the longitudinal direction of the weapon tube module (30).

4. Weapon tube module (30) according to any one of the above claims, **characterized in that** the first storage tube (70) has at least a first first storage position, a second first storage position and a third first storage position for a weapon (60), where the first first storage position, the second first storage position, and the third first storage position are arranged one after the other in the longitudinal direction of the weapon tube module (30).

5. Weapon tube module (30) according to any one of the above claims, **characterized in that** the ejection module (40) has at least a first push chain drive (100) for a first push chain (110), wherein the storage module has at least a first push chain storage arrangement (80), wherein the first storage tube (70) has a first guide for the first push chain (110).

6. Weapon tube module (30) according to Claim 5, **characterized in that** the second storage tube (70) has a second guide for the first push chain (110).

7. Weapon tube module (30) according to Claim 5, **characterized in that** the ejection module (40) has at least a second push chain drive (100) for a second push chain (110), wherein the storage module has at least a second push chain storage arrangement (80), wherein the second storage tube (70) has a second guide for the second push chain (110).

8. Weapon tube module (30) according to any one of Claims 5 to 7, **characterized in that** the first guide is arranged radially externally relative to the longitudinal axis of the storage module in the first storage tube (70).

9. Weapon tube module (30) according to any one of Claims 5 to 8, **characterized in that** the at least one first push chain storage arrangement (80) is arranged radially internally relative to the longitudinal axis of the storage module of the first storage tube (70).

10. Weapon tube module (30) according to any one of Claims 5 to 9, **characterized in that** the at least one first push chain storage arrangement (80) has no guide for the first push chain (110).

11. Weapon tube module (30) according to any one of Claims 5 to 10, **characterized in that** the first push chain (110) can be connected to a first coupling (130), wherein the first coupling (130) is designed for the transmission of force to a weapon (60).

12. Weapon tube module (30) according to Claim 11, **characterized in that** the first coupling (130) is guided in the first guide.

13. Weapon tube module (30) according to any one of the above claims, **characterized in that** the storage module has at least a first water conduction pipe (90), wherein the first water conduction pipe (90) is preferably arranged along the longitudinal axis of the storage module.

14. Weapon tube module (30) according to any one of the above claims, **characterized in that** the storage module can be rotated by 360° or by 360° multiplied by (n - 1)/n, wherein n is the number of storage tubes (70).

15. Method for ejecting weapons (60) from a weapon tube (10) with a weapon tube module (30) according to any one of the above claims, wherein the method has the following steps:
a) Arranging a first storage tube (70) at a specific position of the storage module,
b) Ejecting the weapons (60) located in the first storage tube (70) by extending a first push chain (110),
d) Rotating the storage module to arrange the second storage tube (70), which is preferably adjacent to the first storage tube (70), in the certain position of the storage module,
e) Ejecting the weapons in the second storage tube (70) by extending the first push chain (110) or a second push chain (110).

16. Method for the ejection of weapons (60) according to Claim 15, **characterized in that** the method has the following step between steps b) and d): c) Returning the first push chain (110).

17. Method for ejection weapons (60) according to any one of Claims 15 to 16, **characterized in that** the step e) is executed at least partially simultaneously with step d).

18. Method for ejecting weapons (60) according to any one of Claims 15 to 17, **characterized in that** the method additionally has the following steps:
g) Rotating the storage module to arrange the third storage tube (70), which is preferably adjacent to the second storage tube (70), at the lowest position of the storage module,
h) Ejecting the weapons (60) located in the third storage tube (70) by extending the first push chain (110) or a third push chain (110).
j) Rotating the storage module to arrange the fourth storage tube (70), which is preferably adjacent to the third storage tube (70), at the lowest position of the storage module,
k) Ejecting the weapons (60) located in the fourth storage tube (70) by extending the first push chain (110) or a fourth push chain (110).
m) Rotating the storage module to arrange the fifth storage tube (70), which is preferably adjacent to the fourth storage tube (70), at the lowest position of the storage module,
n) Ejecting the weapons (60) located in the fifth storage tube (70) by extending the first push chain (110) or a fifth push chain (110).

19. Method for ejecting weapons (60) according to any one of Claims 15 to 18, **characterized in that** the rotation position of the storage module is detected before carrying out the method.

## Revendications

1. Module de tube d'arme (30) pour un tube d'arme (10), le module de tube d'arme (30) pouvant être disposé de manière amovible dans le tube d'arme (10), le module de tube d'armes (30) comprenant un module de stockage et un module d'éjection (40), le module de stockage comprenant au moins un premier tube de stockage (70) et un deuxième tube de stockage (70), le premier tube de stockage (70) présentant au moins une première première position de stockage pour une arme (60), le deuxième tube de stockage (70) comprenant au moins une première deuxième position de stockage, le premier tube de stockage (70) et le deuxième tube de stockage (70) étant disposés parallèlement de manière juxtaposée dans la direction longitudinale du module de tube d'arme (30), le module d'éjection (40) étant disposé sur le côté du module de stockage orienté vers l'intérieur du navire, au moins le module de stockage pouvant tourner autour de la direction longitudinale du module de tube d'arme (30).

2. Module de tube d'arme (30) selon la revendication 1, **caractérisé en ce que** le tube d'arme (10) est un tube d'arme surdimensionné (10), le tube d'arme surdimensionné (10) présentant un diamètre d'au moins 1066 mm, de préférence d'au moins 1600 mm.

3. Module de tube d'arme (30) selon l'une des revendications précédentes, **caractérisé en ce que** le module de stockage comprend au moins un troisième tube de stockage (70), un quatrième tube de stockage (70) et un cinquième tube de stockage (70), le premier tube de stockage (70), le deuxième tube de stockage (70), le troisième tube de stockage (70), le quatrième tube de stockage (70) et le cinquième tube de stockage (70) étant disposés parallèlement de manière juxtaposée dans la direction longitudinale du module de tube d'arme (30).

4. Module de tube d'arme (30) selon l'une des revendications précédentes, **caractérisé en ce que** le premier tube de stockage (70) présente au moins une première première position de stockage, une deuxième première position de stockage et une troisième première position de stockage pour une arme (60), la première première position de stockage, la deuxième première position de stockage et la troisième première position de stockage étant disposées les unes derrière les zones dans la direction longitudinale du module de tube d'arme (30) .

5. Module de tube d'arme (30) selon l'une des revendications précédentes, **caractérisé en ce que** le module d'éjection (40) comprend au moins un premier entraînement de chaîne de poussée (100) pour une première chaîne de poussée (110), le module de stockage comprenant au moins un premier accumulateur de chaîne de poussée (80), le premier tube de stockage (70) comprenant un premier guide pour la première chaîne de poussée (110).

6. Module de tube d'arme (30) selon la revendication 5, **caractérisé en ce que** le deuxième tube de stockage (70) comprend un deuxième guide pour la première chaîne de poussée (110).

7. Module de tube d'arme (30) selon la revendication 5, **caractérisé en ce que** le module d'éjection (40) comprend au moins un deuxième entraînement de chaîne de poussée (100) pour une deuxième chaîne de poussée (110), le module de stockage comprenant au moins un deuxième accumulateur de chaîne de poussée (80), le deuxième tube de stockage (70) comprenant un deuxième guide pour la deuxième chaîne de poussée (110).

8. Module de tube d'arme (30) selon l'une des revendications 5 à 7, **caractérisé en ce que** le premier guide est disposé dans le premier tube de stockage (70) de manière radialement extérieure par rapport à l'axe longitudinal du module de stockage.

9. Module de tube d'arme (30) selon l'une des revendications 5 à 8, **caractérisé en ce que** l'au moins un premier accumulateur de chaîne de poussée (80) est disposé de manière radialement intérieure par rapport à l'axe longitudinal du module de stockage à partir du premier tube de stockage (70).

10. Module de tube d'arme (30) selon l'une des revendications 5 à 9, **caractérisé en ce que** l'au moins un premier accumulateur de chaîne de poussée (80) ne comprend aucun guide pour la première chaîne de poussée (110) .

11. Module de tube d'arme (30) selon l'une des revendications 5 à 10, **caractérisé en ce que** la première chaîne de poussée (110) peut être reliée à un premier accouplement (130), le premier accouplement (130) étant conçu pour la transmission de force à une arme (60).

12. Module de tube d'arme (30) selon la revendication 11, **caractérisé en ce que** le premier accouplement (130) est guidé dans le premier guide.

13. Module de tube d'arme (30) selon l'une des revendications précédentes, **caractérisé en ce que** le module de stockage comprend au moins un premier tube de passage d'eau (90), le premier tube de passage d'eau (90) étant disposé de préférence le long de l'axe longitudinal du module de stockage.

14. Module de tube d'arme (30) selon l'une des revendications précédentes, **caractérisé en ce que** le module de stockage peut tourner sur 360° ou sur 360° multipliés par (n-1)/n, n étant le nombre de tubes de stockage (70).

15. Procédé d'éjection d'armes (60) hors d'un tube d'arme (10) comportant un module de tube d'arme (30) selon l'une des revendications précédentes, le procédé comprenant les étapes suivantes :
a) disposition d'un premier tube de stockage (70) à une position déterminée du module de stockage,
b) éjection des armes (60) se trouvant dans le premier tube de stockage (70) par sortie d'une première chaîne de poussée (110),
d) rotation du module de stockage pour la disposition du deuxième tube de stockage (70), lequel est de préférence adjacent au premier tube de stockage (70), à la position déterminée du module de stockage,
e) éjection des armes se trouvant dans le deuxième tube de stockage (70) par sortie de la première chaîne de poussée (110) ou d'une deuxième chaîne de poussée (110).

16. Procédé d'éjection d'armes (60) selon la revendication 15, **caractérisé en ce que** le procédé comprend, entre les étapes b) et d), l'étape suivante : c) rentrée de la première chaîne de poussée (110).

17. Procédé d'éjection d'armes (60) selon l'une des revendications 15 et 16, **caractérisé en ce que** l'étape e) est effectuée au moins partiellement simultanément à l'étape d).

18. Procédé d'éjection d'armes (60) selon l'une des revendications 15 à 17, **caractérisé en ce que** le procédé comprend en outre les étapes suivantes :
g) rotation du module de stockage pour la disposition du troisième tube de stockage (70), lequel est de préférence adjacent au deuxième tube de stockage (70), à la position la plus basse du module de stockage,
h) éjection des armes (60) se trouvant dans le troisième tube de stockage (70) par sortie de la première chaîne de poussée (110) ou d'une troisième chaîne de poussée (110),
j) rotation du module de stockage pour la disposition du quatrième tube de stockage (70), lequel est de préférence adjacent au troisième tube de stockage (70), à la position la plus basse du module de stockage,
k) éjection des armes (60) se trouvant dans le quatrième tube de stockage (70) par sortie de la première chaîne de poussée (110) ou d'une quatrième chaîne de poussée (110),
m) rotation du module de stockage pour la disposition du cinquième tube de stockage (70), lequel est de préférence adjacent au quatrième tube de stockage (70), à la position la plus basse du module de stockage,
n) éjection des armes (60) se trouvant dans le cinquième tube de stockage (70) par sortie de la première chaîne de poussée (110) ou d'une cinquième chaîne de poussée (110).

19. Procédé d'éjection d'armes (60) selon l'une des revendications 15 à 18, **caractérisé en ce que** la position en rotation du module de stockage est détectée avant la mise en œuvre du procédé.
